# EUROPÄISCHE PATENTSCHRIFT

(11) **EP 0 394 603 B1**
(45) Veröffentlichungstag und Bekanntmachung des Hinweises auf die Patenterteilung: **15.06.1994**
(21) Anmeldenummer: 89890122.8
(22) Anmeldetag: 26.04.1989
(51) Int. Cl.: G07F 11/40

(54) **Verkaufsautomat für Zeitungen u. dgl.**
Vending machine for newspapers and the like
Machine de vente pour journaux et semblables

(43) Veröffentlichungstag der Anmeldung: 31.10.1990
(62) Teilanmeldung aus: 93112985.2
(73) Patentinhaber: Dichand, Hans, A-1190 Wien (AT)
(72) Erfinder: Hollunder, Werner, Mag. Ing., A-1220 Wien (AT)
(74) Vertreter: Rippel, Andreas, Dipl.-Ing.

(56) Entgegenhaltungen:
- FR-A- 1 556 702
- FR-A- 1 594 602
- GB-A- 2 087 371
- US-A- 2 382 959
- US-A- 3 082 910
- US-A- 3 302 830
- US-A- 4 667 803

## Beschreibung

Die Erfindung bezieht sich auf Verkaufsautomaten für Zeitungen u. dgl., mit einem Behälter zur Aufnahme der Zeitungen und einer Ausgabeeinrichtung, die nach Münzeinwurf durch Betätigung eines Handgriffes eine Zeitung einem unteren Ausgabeschlitz zuführt, wobei die Zeitungen auf einer Führungsbahn stehend gegen eine parallel zum Ausgabeschlitz verlaufende Leiste gedrängt werden und die Ausgabeeinrichtung einen durch Einstechen wirkenden Mitnehmer aufweist, der bei Betätigung durch den Handgriff die vorderste Zeitung so weit anhebt, daß deren unterer Rand über die Leiste gehoben wird, wobei ferner ein mittels des Handgriffes verschiebbares, an der vordersten Zeitung anliegendes Aufnahmeorgan angeordnet ist, das mit einem gegen die Zeitung gerichteten Vorsprung versehen ist, der in der obersten Stellung des Aufnahmeorganes über dem oberen Rand der über die Leiste gehobenen vordersten Zeitung zu liegen kommt.

Bei bekannten Verkaufsautomaten soll die Zeitung nach deren Hebung über die Leiste nur zufolge der Schwerkraft durch den Ausgabeschliz nach unten fallen. Es hat sich jedoch gezeigt, daß es hiebei sehr oft zu einem Verklemmen kommt, der Automat daher unzuverlässig arbeitet.

Bei einem anderen, durch die US-A-4 043 484 bekannten Automaten weist die Ausgabeeinrichtung zusätzlich zu den die Zeitung nach oben bewegenden nadelförmigen Mitnehmern weitere Nadeln auf, die nach dem Heben der Zeitung über die Leiste die Zeitung nach unten bewegen. Hiezu ist eine entsprechende Steuerung der Nadeln vorgesehen. Auch bei diesen bekannten Automaten kommt es öfter zu einem Verklemmen, Schiefstellen oder Zerreißen von Zeitungen, weil je nach Stärke, eingelegten Prospekten, Feuchtigkeit und ähnlichen Einflüssen die Reibungsverhältnisse sehr unterschiedlich sind und der Automat sich auf die verschiedenen Verhältnisse nicht einzustellen vermag.

In der US-A-2 382 959 ist ein Verkaufsautomat beschrieben, bei dem das Bewegen der Zeitung durch den Ausgabeschlitz dadurch unterstützt wird, daß die Zeitung in einen Rahmen aufgenommen wird, der beim Herunterbewegen die Zeitung mit seinem oberen vorspringenden Rand mitnimmt. Nachteilig hiebei ist, daß die erste Zeitung vorne nur an den Rändern gehalten wird und der Mitnehmer für die Aufwärtsbewegung an der Unterseite der Zeitung angreift. Dadurch kann keine eindeutige Führung der Zeitung erreicht werden, weil sich diese in der Mitte leicht durchbiegt.

Die Erfindung hat es sich zum Ziel gesetzt, einen Verkaufsautomat zu schaffen, der die aufgezeigten Nachteile nicht aufweist, der demnach auch bei unterschiedlichen Verhältnissen einwandfrei arbeitet. Erreicht wird dies dadurch, daß das Aufnahmeorgan als Platte ausgebildet ist und der als Nadel ausgebildete Mitnehmer an einem an der Platte schwenkbar gelagerten Hebel angeordnet ist, der mit einer feststehenden Steuerkurve zusammenwirkt, wobei die Nadel durch eine in der Platte vorgesehene Öffnung in die vorderste Zeitung einsticht.

Ein die Funktionstüchtigkeit des Verkaufsautomaten wesentlich beeinflussendes Merkmal ist auch, daß die Leiste aus einzelnen, nebeneinander angeordneten federnden Lamellen besteht. Dadurch werden Unregelmäßigkeiten ausgeglichen.

Es ist weiters zweckmäßig, wenn die Führungsbahn um Umlenkrollen geführte, antriebslose endlose Förderglieder, z.B. Förderketten aufweist. Dadurch werden unterschiedliche Reibungsverhältnisse ausgeglichen und das Vorschieben der Zeitungen erfordert immer im Wesentlichen die gleichen Kräfte.

Nachstehend ist die Erfindung an Hand eines in den Zeichnungen dargestellten Ausführungsbeispieles näher beschrieben, ohne auf dieses Beispiel beschränkt zu sein. Dabei zeigen: Fig. 1 einen Schnitt durch einen Verkaufsautomaten entlang der Linie I-I in Fig. 2; Fig. 2 einen Schnitt entlang der Linie II-II in Fig. 1; die Fig. 3 bis 6 in einem gegenüber den Fig. 1 und 2 vergrößerten Maßstab einzelne Stellungen der Ausgabeeinrichtungen.

Gemäß den Fig. 1 bis 6 befinden sich in einem Behälter 1 stehend Zeitungen 2. Die Zeitungen 2 stehen dabei auf einer Führungsbahn, die aus zwei endlosen, um Umlenkrollen 4 geführten Förderbändern 3 besteht, und werden durch eine Feder 5 über eine Platte 6 gegen eine der Höhe nach verschiebbare durchsichtige Platte 7 bzw. gegen eine Leiste gedrängt, die aus einzelnen federnden Lamellen 8 besteht. Diese Leiste 8 verläuft parallel zu einem Ausgabeschlitz 9 für die Zeitungen 2.

Die Platte 7 ist seitlich mit einem Mitnehmer 10 versehen, der eine Nase 11 einer Stange 12 übergreift, die mit einem (nicht dargestellten) Handgriff versehen ist. Die Bewegung des Handgriffes bzw. der Stange 12 ist nur möglich, wenn ein Münzprüfer 13 nach Einwurf der richtigen Münze die Bewegung freigibt.

Auf der Platte 7 ist ein Hebel 14 schwenkbar gelagert, der gegenüberliegend seiner Schwenkachse 15 mit einer Nadel 16 sowie Rollen 17 versehen ist. Die Nadel 16 kann durch eine Öffnung 18 in der Platte 7 in die vorderste Zeitung 2' einstechen. An der den Behälter 1 nach vorne verschließenden, zweckmäßig ebenfalls durchsichhtigen Behälterwand 19 sind Führungen 20 angeordnet, die mit den Rollen 17 zusammenwirken. Die Platte 7 ist an ihrer oberen Kante mit einem gegen die Zeitungen 2 gerichteten Vorsprung 21 versehen.

Die Wirkungsweise eines erfindungsgemäßen Verkaufsautomaten wird nachstehend insbesondere an Hand der Fig. 3 bis 6 erläutert.

Nach Einwurf der richtigen Münze bzw. Münzen gibt der Münzprüfer 13 den Weg der Stange 12 frei, sodaß diese mit dem Handgriff nach oben bewegt werden kann. Dadurch wird auch die Platte 7 aus der in Fig. 3 gezeigten Stellung nach oben bewegt, wobei die vorderste Zeitung 2' vorerst in ihrer Lage verbleibt. Dies solange, bis der Vorsprung 21 der Platte 7 über den oberen Rand der Zeitung 2' greift. Gleichzeitig bzw. knapp nachher laufen die Rollen 17 auf den Führungen 20 auf, sodaß der Hebel 14 gegen die Platte 7 verschwenkt wird und die Nadel 16 in die vorderste Zeitung 2' einsticht. Bei der weiteren Aufwärtsbewegung der Platte 7 wird daher die Zeitung 2' nach oben mitgenommen (Fig. 4) und gelangt schließlich in die Stellung nach Fig. 5, in der der untere Rand der Zeitung 2' über die aus den Lamellen 8 bestehende Leiste gehoben ist. Nun wird der Handgriff und damit die Stange 12 sowie die Platte 7 nach unten bewegt und im Zuge dieser Bewegung wird mittels des Vorsprunges 21 die Zeitung 2' ebenfalls nach unten verschoben. Die Nadel 16 gelangt dabei, unterstützt durch eine nicht dargestellte Feder, wieder außer Eingriff mit der Zeitung 2' und die Zeitung wird durch den Ausgabeschlitz 9 nach unten aus dem Behälter ausgeschoben, sodaß sie entnommen werden kann.

Die Feder 5 drückt die Platte 6 und diese den Stapel Zeitungen gegen die Platte 7, sodaß die nächste Zeitung an der Platte 7 anliegt. Zufolge der Anordnung der Förderbänder 3 ist nicht zu befürchten, daß wegen zu großer Reibung an der Unterseite der Zeitungen ein Verklemmen eintreten kann.

## Patentansprüche

1. Verkaufsautomat für Zeitungen (2) u. dgl., mit einem Behälter (1) zur Aufnahme der Zeitungen (2) und einer Ausgabeeinrichtung, die nach Münzeinwurf durch Betätigung eines Handgriffes eine Zeitung (2') einem unteren Ausgabeschlitz (9) zuführt, wobei die Zeitungen (2) auf einer Führungsbahn (3) stehend gegen eine parallel zum Ausgabeschlitz (9) verlaufende Leiste (8) gedrängt werden und die Ausgabeeinrichtung einen durch Einstechen wirkenden Mitnehmer (16) aufweist, der bei Betätigung durch den Handgriff die vorderste Zeitung (2') so weit anhebt, daß deren unterer Rand über die Leiste (8) gehoben wird, wobei ferner ein mittels des Handgriffes verschiebbares, an der vordersten Zeitung (2') anliegendes Aufnahmeorgan (7) angeordnet ist, das mit einem gegen die Zeitung (2') gerichteten Vorsprung (21) versehen ist, der in der obersten Stellung des Aufnahmeorganes (7) über dem oberen Rand der über die Leiste (8) gehobenen vordersten Zeitung (2') zu liegen kommt, **dadurch gekennzeichnet,** daß das Aufnahmeorgan als Platte (7) ausgebildet ist und der als Nadel (16) ausgebildete Mitnehmer an einem an der Platte (7) schwenkbar gelagerten Hebel (14) angeordnet ist, der mit einer feststehenden Steuerkurve (20) zusammenwirkt, wobei die Nadel (16) durch eine in der Platte (7) vorgesehene Öffnung (18) in die vorderste Zeitung (2') einsticht.

2. Verkaufsautomat für Zeitungen nach Anspruch 1, **dadurch gekennzeichnet,** daß die Leiste aus einzelnen, nebeneinander angeordneten federnden Lamellen (8) besteht.

3. Verkaufsautomat für Zeitungen nach Anspruch 1 oder 2, **dadurch gekennzeichnet,** daß die Führungsbahn um Umlenkrollen (4) geführte, antriebslose endlose Förderglieder, z.B. Förderketten (3) aufweist.

## Claims

1. Vending machine for newspapers (2) etc., with a container (1) holding the newspapers (2) and a dispenser which - after the customer has inserted a coin and worked a lever - transports a newspaper (2') towards a dispensing slot (9) situated at the bottom, as a result of which the newspapers (2), positioned on a guiding rail (3), are pushed towards a ledge (8) running parallel to the dispensing slot (9), the dispenser being equipped with a carrier device (16) acting as a piercer, which lifts the first newspaper (2') as soon the lever is worked in such a way that the lower edge of the newspaper (2') is lifted above the ledge (8); with a holding device (7) - displaced by the lever and touching the first newspaper (2') - characterized by a projection (21) facing the newspaper (2'), which projection (21) comes to rest above the top edge of the first newspaper (2') lifted above the ledge (8) as soon as the holding device (7) is in the top position, **characterized in that** the holding device has the shape of a plate (7), and the carrier device, which is a needle (16), is positioned on a lever (14) which can be tilted on the plate (7), which lever (14) cooperates with a fixed radial cam (20), with the needle (16) piercing the first newspaper (2') through an aperture (18) provided for in the plate (7).

2. Vending machine for newspapers according to claim 1, **characterized in that** the ledge consists of individual blades (8) situated side by side.

3. Vending machine for newspapers according to claim 1 or 2, **characterized in that** the guiding rail is equipped with endless conveyor elements, e.g. conveyor chains (3), without drive and running on deflection pulleys (4).

## Revendications

1. Distributeur automatique pour des journaux (2) etc. avec un récipient (1) pour les journaux (2) et un dispensateur transportant un journal (2') à une fente de dispensateur (9) après que l'acheteur a introduit une pièce de monnaie et actionné un levier; à cause de ceci, les journaux (2), positionnés sur une coulisse (3), sont poussés vers une barre (8) arrangée parallèlement à la fente (9) du dispensateur, le dispensateur étant muni d'un entraîneur (16) perçant, qui en cas d'actionnement du levier lève le premier journal (2') jusqu'à ce que le bord inférieur du journal (2') soit levé au-dessus de la barre (8); avec un dispositif de réception (7) situé à côté du premier journal (2') et décalable à l'aide du levier, ce dispositif (7) étant muni d'une saillie (21) alignée vers le journal (2'), qui atteint une position au-dessus du bord supérieur du premier journal (2') levé au-dessus la barre (8) lorsque le dispositif de réception (7) a atteint sa position maximale en hauteur, **caracterisé en ce que** le dispositif de réception tient la forme d'une plaque (7), et que l'entraîneur en forme d'aiguille (16) est monté sur un levier (14), arrangé sur la plaque (7) de façon pivotante, et concourant avec une came de commande fixe (20); en ceci, l'aiguille (16) avance et perce le premier journal (2') à travers une ouverture (18) dans la plaque (7).

2. Distributeur automatique pour des journaux selon revendication 1, **caracterisé en ce que** la barre est composée de lamelles (8) individuelles, arrangées l'une à côté de l'autre.

3. Distributeur automatique pour des journaux selon revendication 1 ou 2, **caracterisé en ce que** la coulisse est munie d'éléments de transport sans entraînement et sans fin, guidés sur des poulies de guidage (4), p.e. de chaînes de transport (3).
